# FASCICULE DE BREVET EUROPEEN

(11) **EP 3 963 279 B1**
(45) Date de publication et mention de la délivrance du brevet: **05.06.2024**
(21) Numéro de dépôt: 20727707.0
(22) Date de dépôt: 22.04.2020
(51) Int. Cl.: F41A 9/60

(54) **ARME DE GROS CALIBRE ÉQUIPÉE D'UN DÉFLECTEUR DE CULOTS**
GROSSKALIBRIGE WAFFE MIT HÜLSENKOPFABLENKER
LARGE CALIBRE WEAPON HAVING CASE HEAD DEFLECTOR

(30) Priorité: 29.04.2019 FR 1904423
(43) Date de publication de la demande: 09.03.2022
(73) Titulaire: KNDS France, 78034 Versailles Cedex (FR)
(72) Inventeur: MARTINEZ, Yves, 18023 Bourges (FR)
(74) Mandataire: Cabinet Chaillot
(86) Numéro de dépôt international: PCT/IB2020/053822
(87) Numéro de publication internationale: WO 2020/222089

(56) Documents cités:
- EP-A2- 1 338 858
- US-A- 4 919 038
- US-B2- 8 555 767

## Description

Le domaine technique de l'invention est celui des déflecteurs de culot de gros calibre, des armes de gros calibre équipées de tels déflecteurs, ainsi que des procédés de déflection de culots.

Il est connu de la demande de brevet FR2714158 un dispositif assurant la déviation de la trajectoire des culots projetés depuis une culasse d'une arme à l'issue du tir de munitions depuis une tourelle de véhicule blindé.

A cet effet, le dispositif comporte un déflecteur souple formé d'une plaque incurvée, mobile relativement à l'arme, et pouvant être placée en regard de l'axe longitudinal de l'arme. Le déflecteur est orienté de manière à ce qu'un culot éjecté de l'arme heurte le déflecteur qui amortit le choc et dévie le culot vers un sac à culot situé vers le bas, sous le joint de pivotement en gisement de la tourelle. Lorsque le déflecteur n'est pas utilisé, il est escamoté sous l'arme, avec le sac contenant les culots précédemment éjectés.

Un tel déflecteur empiète significativement dans le volume environnant l'arme. Un tel encombrement n'est pas compatible des environnements exigus qui peuvent être rencontrés, par exemple dans une tourelle d'un véhicule, et en particulier si la tourelle se situe intégralement au-dessus du plan de joint la séparant du châssis et ne présente donc pas de voie de communication avec le châssis du véhicule.

On connaît aussi par le brevet EP1338858 un déflecteur de culots qui est solidaire d'un berceau et comporte un panneau disposé à distance d'un orifice d'éjection de culot. Le panneau est solidaire d'une partie fixe de l'arme et il se trouve donc positionné en arrière de la culasse à une distance qui doit être compatible du recul de l'arme. Un tel déflecteur empiète lui aussi dans le volume environnant l'arme et ne permet pas de réduire l'encombrement.

On connaît enfin par le brevet US4919038 un collecteur de douilles comportant un panneau situé à distance d'un orifice d'éjection de douille pour en dévier la trajectoire. Là encore le panneau doit être disposé à une distance importante de la culasse et le volume nécessaire à un tel dispositif est important.

L'invention a pour but de résoudre ce problème d'encombrement.

Ainsi l'invention porte sur une arme de gros calibre caractérisée en ce qu'elle est équipée d'un déflecteur de culots au niveau d'un orifice d'éjection de culot au voisinage d'une culasse de l'arme, le déflecteur comportant un panneau fixé par l'un de ses bords relativement à l'arme, le panneau étant fixé à l'arme par une articulation, le déflecteur comportant un actionneur positionné sur une face arrière de la culasse de l'arme et apte à faire pivoter le panneau entre une position de déflection où le déflecteur est positionné sur la trajectoire d'éjection d'un culot afin de la dévier et une position repliée où le panneau est plaqué au voisinage de la culasse.

Avantageusement, le panneau a un axe d'articulation qui est incliné d'un premier angle relativement à un plan vertical passant par un axe longitudinal de l'arme.

Avantageusement, en position de déflection, le plan du panneau est incliné d'un second angle par rapport à l'axe longitudinal de l'arme.

Avantageusement, le premier et le second angle sont sensiblement égaux à 45°.

Avantageusement, les axes des extrémités de l'actionneur ne sont jamais alignés avec l'axe d'articulation du panneau.

Avantageusement, la culasse comporte un bossage destiné à empêcher l'alignement des axes des extrémités de l'actionneur et de l'axe d'articulation.

L'invention porte aussi sur un procédé permettant la déflection d'un culot éjecté d'une arme selon l'invention, procédé caractérisé en ce que : le panneau est mis en position de déflection lorsque l'arme vient de rentrer en batterie ; le panneau est mis en position repliée environ une seconde après l'ouverture de la culasse.

L'invention sera mieux comprise à lecture de la description suivante, description faite en regard des dessins en annexe, dessins dans lesquels :
[Fig 1] représente une vue de détail d'un déflecteur selon l'invention ;
[Fig 2] représente une vue de détail d'une arme équipée d'un déflecteur selon l'invention dans une position repliée ;
[Fig 3] représente une vue de détail d'une arme équipée d'un déflecteur selon l'invention dans une position de déflection ; et
[Fig 4] représente une vue schématique d'une tourelle comportant un déflecteur selon l'invention.

Selon les figures 1 et 2, un déflecteur 1 selon l'invention comporte un panneau 2 sensiblement plan qui comporte une articulation 3 sur l'un de ses bords et qui le relie à une face arrière d'une culasse 101 d'une arme. Le déflecteur comporte également un actionneur 4 disposé latéralement au panneau 2.

L'actionneur 4 est constitué ici par un vérin électrique doté d'une tige T qui est reliée par une première liaison pivot 4a à une extrémité 2a du panneau, opposée à l'extrémité portant l'articulation 3. Le vérin 4 est par ailleurs relié par une seconde liaison pivot 4b à la culasse 101 de l'arme.

On note plus particulièrement à la figure 1 que l'axe 3a de l'articulation 3 n'est pas aligné avec la première liaison pivot 4a et la seconde liaison pivot 4b afin d'éviter une situation d'arc-boutement lors de la rétractation de la tige T du vérin 4.

Selon la figure 2, une arme de gros calibre 100 comporte la culasse 101 qui est obturée par un coin 102, mobile verticalement.

Le déflecteur 1 selon l'invention est situé sur une face arrière de la culasse 101 au voisinage d'un orifice 103 de celle-ci, orifice 103 destiné à la mise à poste d'une munition et à l'évacuation d'un culot après le tir (munition et culot non représentés).

Comme précisé précédemment, la liaison du panneau 2 par rapport à la culasse 101 se fait grâce à l'articulation 3 dont l'axe 3a est incliné d'un premier angle α d'environ 45 degrés par rapport à un plan vertical P passant par l'axe longitudinal X de l'arme.

Le déflecteur 1 est représenté en position repliée c'est-à-dire que le panneau 2 est plaqué au plus proche de la face arrière de la culasse 101.

Le vérin 4 a sa tige T sortie et il est sensiblement parallèle à la face arrière de la culasse 101. Le dispositif 1 se trouve ainsi le moins possible en saillie par rapport à la face arrière de la culasse, ce qui limite fortement l'encombrement en arrière de l'arme. Cet encombrement dû au déflecteur 1 est au plus égal à l'épaisseur maximale E du vérin 4.

On a noté à la figure 1 que l'axe 3a de l'articulation 3 n'est pas aligné avec les première 4a et seconde 4b liaisons pivot de la tige T du vérin 4 afin d'éviter une situation d'arc-boutement lors de la rétractation de la tige T du vérin 4.

Pour assurer ce désalignement, la culasse 101 comporte un bossage 9 qui empêche l'alignement des axes 4a et 4b des liaisons pivots du vérin 4 et de l'axe 3a de l'articulation 3.

Le bossage 9 pourra éventuellement comporter un poussoir à ressort 9a qui agit contre l'action de repli du panneau 2, ceci afin de faciliter une mise en position qui tend à renvoyer le panneau 2 vers sa position de déflection.

A titre de variante, il est évident pour l'Homme du Métier que le bossage 9 et le poussoir 9a peuvent être portés par le panneau 2 lui-même. Mais cette variante imposerait une masse supplémentaire au panneau 2 et la solution de positionner le bossage 9 sur la culasse 101 est donc préférée.

On remarque aussi à la figure 2 que, dans sa position repliée, le panneau 2 est totalement dégagé de l'orifice 103 et se trouve placé à distance de cet orifice, ce qui permet une mise à poste d'une munition sans encombre.

Comme évoqué précédemment, cette position repliée permet aussi de réduire au minimum l'espace occupé par le déflecteur 1 en arrière de la culasse 101, permettant un rechargement et un recul de l'arme sans interférence du déflecteur 1 avec d'éventuels équipements environnants.

Selon la figure 3, l'arme vient de rentrer en batterie à l'issue d'un tir.

D'une façon classique et bien connue de l'Homme du Métier, le retour en batterie comporte un mouvement de retour du coin 102 de la culasse à sa position initiale et il est assuré grâce à l'action de liens élastiques (liens non représentés) qui restituent une partie de l'énergie du recul.

Après le tir, il ne reste dans la chambre de l'arme 100 que le culot de la munition, le projectile ayant été tiré et le reste de la douille ayant été consumé.

Juste avant l'ouverture du coin de culasse 102 qui va déclencher l'éjection du culot, le panneau 2 du déflecteur 1 est pivoté par le vérin 4 qui, en rentrant sa tige T, va positionner le panneau 2 en regard de l'orifice 103, sur une première trajectoire d'éjection du culot, avec une orientation angulaire β du plan P2 du panneau par rapport à l'axe longitudinal X de l'arme 100 (on a représenté schématiquement sur la figure 3 une direction principale du plan P2 parallèle à un bord du panneau 2).

Ainsi le culot qui est éjecté selon une première trajectoire orientée vers l'arrière et selon l'axe longitudinal X de l'arme 100, va heurter le panneau 2 qui va le dévier et lui imprimer une seconde trajectoire.

Le culot est éjecté de la culasse 101 par des moyens ressorts bien connus de l'Homme du Métier (culot et moyens ressorts non représentés).

L'Homme du Métier choisira l'orientation de la seconde trajectoire en ajustant :
- le premier angle α de l'axe 3a de la charnière 3 par rapport au plan vertical P passant par l'axe longitudinal X de l'arme (qui définit la déviation du culot dans une direction verticale) ;
- le second angle β du plan P2 du panneau 2 par rapport à l'axe longitudinal X de l'arme (qui définit la déviation du culot dans une direction latérale à l'arme).

La combinaison de ces deux déviations permet de donner au culot une trajectoire Δ lui permettant de rejoindre un sac à culots positionné à proximité de l'arme (figure 4).

Conformément à la figure 4, en adoptant des angles α et β de sensiblement 45 degrés pour chaque angle, le culot C sera dévié latéralement à l'arme et vers le haut.

La figure 4 montre ainsi une tourelle 20 de véhicule militaire qui comporte une arme 100 dont la culasse 101 est équipée d'un déflecteur 1 dont le panneau 2 permet avantageusement de dévier les culots C vers un réceptacle 10 à culots qui est placé dans la tourelle 20, au-dessus d'un plan de joint 40 de la tourelle 20 avec un châssis 30 du véhicule. La flèche Δ schématise la trajectoire du culot éjecté.

Environ une seconde après l'ouverture de la culasse, le déflecteur 1 est remis en position repliée, dégageant l'accès à la chambre de l'arme. Ce délai d'au moins une seconde est estimé nécessaire pour permettre l'éjection d'un culot dans de bonnes conditions et ceci sans ralentir la mise à poste d'un nouveau projectile dans l'arme.

L'invention permet donc de résoudre le problème d'encombrement en partie arrière d'une culasse d'arme comme cité en préambule mais elle permet également d'éviter toute intrusion en dessous du plan de joint de tourelle.

## Revendications

1. Arme (100) de gros calibre, **caractérisée en ce qu'**elle est équipée d'un déflecteur (1) de culots au niveau d'un orifice (103) d'éjection de culot au voisinage d'une culasse (101) de l'arme (100), le déflecteur (1) comportant un panneau (2) fixé par l'un de ses bords relativement à l'arme (100), le panneau (2) étant fixé à l'arme (100) par une articulation (3), le déflecteur (1) comportant un actionneur (4) positionné sur une face arrière de la culasse (101) de l'arme (100) et apte à faire pivoter le panneau (2) entre une position de déflection où le déflecteur (1) est positionné sur la trajectoire d'éjection d'un culot afin de la dévier et une position repliée où le panneau (2) est plaqué au voisinage de la culasse (101).

2. Arme (100) de gros calibre selon la revendication 1, **caractérisée en ce que** le panneau (2) a un axe d'articulation (3a) qui est incliné d'un premier angle (α) relativement à un plan vertical (P) passant par un axe longitudinal (X) de l'arme (100).

3. Arme (100) de gros calibre selon la revendication 2, **caractérisée en ce que**, en position de déflection, le plan du panneau (2) est incliné d'un second angle (β) par rapport à l'axe longitudinal (X) de l'arme (100).

4. Arme (100) de gros calibre selon la revendication 3, **caractérisée en ce que** le premier et le second angle (α,β) sont sensiblement égaux à 45°.

5. Arme (100) de gros calibre selon une des revendications 1 à 4, **caractérisée en ce que** les axes des extrémités de l'actionneur ne sont jamais alignés avec l'axe d'articulation (3a) du panneau.

6. Arme de gros calibre selon la revendication 5, **caractérisée en ce que** la culasse comporte un bossage (9) destiné à empêcher l'alignement des axes (4a,4b) des extrémités de l'actionneur (4) et de l'axe d'articulation (3a) .

7. Procédé permettant la déflection d'un culot éjecté d'une arme (100) selon l'une des revendications 1 à 6, **caractérisé en ce que** : le panneau (2) est mis en position de déflection lorsque l'arme (100) vient de rentrer en batterie ; le panneau (2) est mis en position repliée environ une seconde après l'ouverture de la culasse.

## Patentansprüche

1. - Großkalibrige Waffe (100), **dadurch gekennzeichnet, dass** sie mit einem Hülsenbodendeflektor (1) auf Höhe einer Hülsenbodenauswurföffnung (103) in der Nähe eines Verschlusses (101) der Waffe (100) ausgestattet ist, der Deflektor (1) umfassend eine Platte (2), die mit einem ihrer Ränder in Bezug auf die Waffe (100) befestigt ist, wobei die Platte (2) durch ein Gelenk (3) an der Waffe (100) befestigt ist, der Deflektor (1) umfassend einen Aktuator (4), der auf einer Rückseite des Verschlusses (101) der Waffe (100) positioniert ist und in der Lage ist, die Platte (2) zwischen einer Ablenkposition, in der der Deflektor (1) auf der Ausstoßbahn eines Hülsenbodens positioniert ist, um diese abzulenken, und einer eingeklappten Position, in der die Platte (2) in die Nähe des Verschlusses (101) gepresst ist, zu schwenken.

2. - Großkalibrige Waffe (100) nach Anspruch 1, **dadurch gekennzeichnet, dass** die Platte (2) eine Gelenkachse (3a) aufweist, die um einen ersten Winkel (α) in Bezug auf eine vertikale Ebene (P), die durch eine Längsachse (X) der Waffe (100) verläuft, geneigt ist.

3. - Großkalibrige Waffe (100) nach Anspruch 2, **dadurch gekennzeichnet, dass** die Ebene der Platte (2) in der Ablenkposition um einen zweiten Winkel (β) in Bezug auf die Längsachse (X) der Waffe (100) geneigt ist.

4. - Großkalibrige Waffe (100) nach Anspruch 3, **dadurch gekennzeichnet, dass** der erste und der zweite Winkel (α, β) im Wesentlichen gleich 45° sind.

5. - Großkalibrige Waffe (100) nach einem der Ansprüche 1 bis 4, **dadurch gekennzeichnet, dass** die Achsen der Enden des Aktuators niemals mit der Gelenkachse (3a) der Platte ausgerichtet sind.

6. - Großkalibrige Waffe nach Anspruch 5, **dadurch gekennzeichnet, dass** der Verschluss einen Vorsprung (9) umfasst, der dazu dient, die Ausrichtung der Achsen (4a, 4b) der Enden des Aktuators (4) und der Gelenkachse (3a) zu verhindern.

7. - Verfahren, das die Ablenkung eines aus einer Waffe (100) ausgeworfenen Hülsenbodens nach einem der Ansprüche 1 bis 6 ermöglicht, **dadurch gekennzeichnet, dass** die Platte (2) in die Ablenkposition gebracht wird, wenn die Waffe (100) gerade in Reihe eingezogen ist; wobei die Platte (2) wird etwa eine Sekunde nach Öffnen des Verschlusses in die eingeklappte Position gebracht.

## Claims

1. - A large-caliber weapon (100), **characterised in that** it is equipped with a base deflector (1) at a base ejection opening (103), in the vicinity of a breech (101) of the weapon (100), the deflector (1) including a panel (2) attached, by one of its edges, to the weapon (100), wherein the panel (2) is attached to the weapon (100) by an articulation (3) and the deflector (1) includes an actuator (4) positioned on a rear face of the breech (101) of the weapon (100) and capable of pivoting the panel (2) between a deflection position in which the deflector (1) is positioned on the ejection trajectory of a base in order to deflect it, and a folded position in which the panel (2) is placed over the breech (101), in a vicinity thereof.

2. - The large-caliber weapon (100) according to claim 1, **characterised in that** the panel (2) has an axis of articulation (3a) that is inclined at a first angle (α) relative to a vertical plane (P) passing through a longitudinal axis (X) of the weapon (100).

3. - The large-caliber weapon (100) according to claim 2, **characterised in that**, in the deflection position, the plane of the panel (2) is inclined at a second angle (β) relative to the longitudinal axis (X) of the weapon (100) .

4. - The large-caliber weapon (100) according to claim 3, **characterised in that** the first and second angles (α,β) are substantially equal to 45°.

5. - The large-caliber weapon (100) according to any one of claims 1 to 4, **characterised in that** the axes of the ends of the actuator are never aligned with the axis of articulation (3a) of the panel.

6. - The large-caliber weapon according to claim 5, **characterised in that** the breech includes a boss (9) intended to prevent alignment of the axes (4a, 4b) of the ends of the actuator (4) and the axis of articulation (3a).

7. - A method for deflecting a base ejected from a weapon (100) according to any one of claims 1 to 6, **characterised in that**: the panel (2) is brought into the deflection position when the weapon (100) has just been placed in battery; the panel (2) is brought into the folded position approximately one second after the breech is opened.
